# EUROPÄISCHE PATENTSCHRIFT

(11) **EP 1 413 674 B1**
(45) Veröffentlichungstag und Bekanntmachung des Hinweises auf die Patenterteilung: **13.02.2008**
(21) Anmeldenummer: 03103684.1
(22) Anmeldetag: 06.10.2003
(51) Int. Cl.: D21G 9/00, D21F 1/32

(54) **Verfahren zur Überwachung des Zustandes einer Bespannung**
Method for monitoring the condition of a clothing
Procédé de surveillance de la condition d'un habillage

(30) Priorität: 23.10.2002 DE 10249385
(43) Veröffentlichungstag der Anmeldung: 28.04.2004
(73) Patentinhaber: Voith Patent GmbH, 89522 Heidenheim (DE)
(72) Erfinder: Münch, Rudolf, 89551, Königsbronn (DE); Ulfert, Wolfgang Dr., 88069, Tettnang (DE)
(74) Vertreter: Kunze, Klaus

(56) Entgegenhaltungen:
- EP-A- 1 258 722
- DE-A- 19 860 567
- US-A- 5 725 737
- US-A- 5 960 374

## Beschreibung

Die Erfindung betrifft ein Verfahren zur Überwachung des Zustandes einer in einer Papier- oder Kartonmaschine eingesetzten umlaufenden Bespannung, z.B. Filzes oder Siebes, bei dem mittels einer Zustandssensorik Zustandsdaten der Bespannung erfasst werden und mittels einer Auswerteeinheit aus den erfassten Zustandsdaten ein zumindest zweidimensionales Abbild des Bespannungszustandes erstellt wird, das sowohl den Zustandsverlauf in Maschinenlaufrichtung als auch den Zustandsverlauf in Maschinenquerrichtung wiedergibt, wobei die Bespannung in Maschinenquerrichtung abgetastet wird.

Ein derartiges Verfahren ist beispielsweise aus den beiden Druckschriften DE 198 60 567 A1 und US 5,725,737 bekannt.

Es werden bereits Sensoren eingesetzt, die quer zur Maschinenlaufrichtung (CD) über die Bespannung einer Papiermaschine bewegt werden, um diese zu scannen. Auf diese Art und Weise werden beispielsweise Feuchtequerprofile von Pressfilzen gemessen. Bisher werden bei einem Scan-Vorgang etwa 100 bis 1000 Messwerte über die Bahnbreite aufgenommen. Da während eines Scan-Vorgangs die Bespannung, z.B. ein Filz, mehrfach umläuft, wird ein mittleres Feuchtequerprofil des gesamten Filzes dargestellt. Unterschiede des Filzzustandes in Maschinenlaufrichtung (MD) werden damit jedoch nicht erfasst.

In "Metso Automation News", Pressemitteilung vom 4. Juni 2002, ist bereits ein Ganzblatt-Feuchtemessverfahren (fullsheet moisture measurement) angegeben, mit dem eine Trennung von sich in Maschinenlaufrichtung und in Querrichtung ergebenden Änderungen erreicht wird. In "ipw 11/2001", Seite 27, ist ein Bahn-Scanner zur online-Ermittlung des Feuchtequerprofils einer Materialbahn, insbesondere einer Papier- oder Kartonbahn, über die volle Bahnbreite unmittelbar nach der Pressenpartie angegeben.

Der bisherige Stand der Technik ist ausschließlich mit Eigenschaften der Materialbahn befasst.

Der Erfindung liegt die Aufgabe zugrunde, ein Verfahren der eingangs genannten Art zu schaffen, mit dem eine optimale Darstellung der Bespannungseigenschaften sowohl in Maschinenlaufrichtung als auch in Maschinenquerrichtung möglich ist.

Diese Aufgabe wird bei einem Verfahren der eingangs genannten Art erfindungsgemäß dadurch gelöst, dass die Querabtastung mittels eines Scanners erfolgt und dass das zumindest zweidimensionale Abbild des Bespannungszustandes mit wenigstens einer vorgebbaren Eigenschaft der Papier- bzw. Kartonbahn korreliert wird.

Die Zustandsdaten sind vorzugsweise repräsentativ für zumindest eine vorgebbare Eigenschaft der Bespannung.

Das Abbild des Bespannungszustandes kann insbesondere so erstellt werden, dass dieser Bespannungszustand nach Art einer Landkarte wiedergegeben wird.

Gemäß einer bevorzugten praktischen Ausgestaltung des erfindungsgemäßen Verfahrens werden der Zustandverlauf in Maschinenlaufrichtung und der Zustandverlauf in Maschinenquerrichtung in Form von Höhenlinien und/oder Farbübergängen wiedergegeben.

Grundsätzlich kann auch ein dreidimensionales Abbild oder Ansicht des Bespannungszustandes, z.B. in Form eines räumlichen Gitters, einer räumlichen Wasserfalldarstellung und/oder dergleichen, erstellt werden.

Die Querabtastung kann über mehrere Minuten und vorzugsweise über die Dauer wenigstens eines Bespannungsumlaufs erfolgen. Gemäß einer bevorzugten praktischen Ausgestaltung erfolgt die Querabtastung über die Dauer mehrerer Bespannungsumläufe.

Der Scanner kann also sehr langsam über die Bespannung gefahren werden, so dass ein Scan-Vorgang beispielsweise mehrere Minuten dauert oder einem oder mehreren Bespannungsumläufen entspricht.

Die Zustandsdaten der Bespannung können kontinuierlich mit einer vorgebbaren Abtastrate erfasst werden.

Bevorzugt werden die Zustandsdaten der Bespannung mit einer derart hohen Abtastrate erfasst, dass während eines Bespannungsumlaufs eine Mehrzahl von Zustandsdaten anfällt.

Vorteilhafterweise wird gleichzeitig der Bespannungsumlauf erfasst. Dabei kann dieser Bespannungsumlauf beispielsweise über eine Wegmessung oder über eine Zeitmessung und/oder dergleichen erfasst werden. Aus der Zeitmessung und der Geschwindigkeit kann beispielsweise auch die Dehnung berechnet werden. Eine solche Dehnung der Bespannung kann zusätzlich als Trigger für die Zeit herangezogen werden. Überdies kann die Bespannung z.B. auch über wenigstens eine an oder in der Bespannung vorgesehene Markierung und die Messung eines entsprechenden Triggersignals erfasst werden.

Das zumindest zweidimensionale Abbild des Bespannungszustandes wird vorzugsweise aus Zustandsdaten erstellt, die mittels wenigstens einer jeweils über die Dauer mehrerer Bespannungsumläufe erfolgenden Querabtastung der Bespannung erfasst wurden.

Um das "wahre" Abbild der Bespannung zu erhalten bzw. um das Messrauschen zu reduzieren, kann das zumindest zweidimensionale Abbild des Bespannungszustandes aus Zustandsdaten erstellt werden, die mittels mehrerer Querabtastungen erfasst und vorzugsweise gemittelt und/oder gefiltert wurden.

Das zweidimensionale Abbild der Bespannung erlaubt auch dann entsprechende Rückschlüsse auf den Bespannungszustand, wenn sich dieser Bespannungszustand nur auf kleinem Raum verändert hat, und diese Änderungen mit den herkömmlichen Messverfahren nicht mehr erfassbar wären.

Grundsätzlich kann als Scanner eine Zustandssensorik mit einem oder mehreren Sensoren eingesetzt werden. Gemäß einer praktischen Ausgestaltung des erfindungsgemäßen Verfahrens wird als Scanner eine Zustandsensorik mit mehreren in Maschinenquerrichtung aufeinanderfolgenden Sensoren eingesetzt. Es können gleiche oder verschiedene Zustandsdaten erfasst werden.

Als Bespannungsmarkierung kann z.B. eine Marke, ein insbesondere eingewebter oder eingelegter Draht, eine Lochmarkierung, eine Farbmarkierung und/oder dergleichen vorgesehen sein.

Zur Messung des Triggersignals kann wenigstens ein auf die Bespannungsmarkierung ansprechender Triggersensor eingesetzt werden.

In bestimmten Fällen ist es auch von Vorteil, wenn auf beiden Seiten der Papier- bzw. Kartonmaschine jeweils wenigstens ein Triggersensor eingesetzt wird. Damit kann beispielsweise auch eine schräglaufende Filznaht (Filzverspannung) nachvollzogen werden, und es kann beispielsweise eine Farbkarte auch dann relativ zur Filznaht gezeichnet werden, wenn diese schräg verläuft.

Bei den zu erfassenden Zustandsdaten kann es sich z.B. um eine oder mehrere der folgenden Größen handeln: Wasseraufnahmevermögen, Wassergehalt, optische Eigenschaften, Temperatur, Kompressibilität (Elastizität), Dicke, Verschmutzung, Dämpfung und/oder dergleichen.

Die Erfindung wird im folgenden anhand eines Ausführungsbeispiels unter Bezugnahme auf die Zeichnung näher erläutert; in dieser zeigen:
- Figur 1: eine schematische Darstellung einer Einrichtung zur Überwachung des Zustandes einer umlaufenden Bespannung, hier z.B. eines Filzes, und
- Figur 2: ein zweidimensionales (z.B. farbiges) Abbild des Bespannungszustandes, hier z.B. der Permeabilität eines Filzes.

Figur 1 zeigt in schematischer Darstellung eine Einrichtung 10 zur Überwachung des Zustandes einer in einer Papier- oder Kartonmaschine eingesetzten umlaufenden Bespannung, hier beispielsweise eines Filzes 12.

Die Einrichtung 10 umfasst eine Zustandssensorik oder Scanner 14 zur Erfassung von Zustandsdaten des Filzes 12 und eine Auswerteeinheit 16 zum Erstellen eines zumindest zweidimensionalen Abbildes des Filzzustandes aus den erfassten Zustandsdaten, das sowohl den Zustandsverlauf in Maschinenlaufrichtung als auch den Zustandsverlauf in Maschinenquerrichtung wiedergibt. Die Auswerteeinheit 16 kann insbesondere einen Rechner und/oder dergleichen umfassen. Der Filz 12 ist um mehrere Walzen 18 geführt.

Die über die Zustandssensorik 14 erfassten Zustandsdaten können repräsentativ für zumindest eine vorgebbare Eigenschaft des Filzes, z.B. Permeabilität, sein.

Das z.B. farbige Abbild des Filzzustandes kann insbesondere so erstellt werden, dass dieser Filzzustand nach einer Art einer Landkarte wiedergegeben wird. Dabei kann der Zustandsverlauf in Maschinenlaufrichtung und der Zustandsverlauf in Maschinenquerrichtung z.B. in Form von Quelllinien und/oder Fahrübergängen wiedergegeben werden. Ein solches zweidimensionales Abbild des Filzzustandes, hier der Filz-Permeabilität, ist in der Figur 2 wiedergegeben. Es sind verschiedene Skalierungen denkbar, im vorliegenden Fall z.B. Filzlänge (0 % bis 100 %).

Die Zustandssensorik 14 kann einen oder mehrere Sensoren umfassen. Sie wird in Maschinenquerrichtung CD bewegt.

Der Filzumlauf wird über wenigstens eine an oder in dem Filz 12 vorgesehene Markierung 20 und die Messung eines entsprechenden Triggersignals mittels eines Triggersensors 22 erfasst.

Die Auswerteeinheit 16 ist insbesondere für eine Messwerterfassung für die Position der Zustandssensorik 14 in Maschinenquerrichtung, die Qualitäts- oder Eigenschaftssignale und das Triggersignal sowie zur Berechnung des zweidimensionalen Abbildes (vgl. auch Figur 2) des Filzes 12 ausgelegt. Dabei kann die betreffende Darstellung beispielsweise unabhängig von der Längendehnung des Filzes 12 sein.

Der umlaufende Filz 12 wird mittels der Zustandssensorik 14 z.B. in Maschinenquerrichtung abgetastet. Die Zustandssensorik 14 kann also insbesondere einen Scanner oder dergleichen umfassen. Die Querabtastung erfolgt bei laufendem Filz 12.

Dabei fährt die Zustandssenorik 14 bzw. der Scanner sehr langsam über die Bespannung, hier beispielsweise den Filz 12. Eine Traversierung bzw. ein Scan-Vorgang dauert mehrere Minuten und entspricht m Filzumläufen. Die Zustandsdaten des Filzes 12 werden kontinuierlich mit einer sehr hohen Abtastrate erfasst, so dass während eines Filzumlaufes z.B. n Werte aufgenommen werden. Der Filzumlauf wird gleichzeitig über eine Wegmessung, oder einfacher über eine Markierung 20 (vgl. Figur 1) am Filz 12 und ein über einen Triggersensor 22 (vgl. Figur 1) gemessenes Triggersignal erfasst.

Nach einem Scan-Vorgang stehen dann m · n Messwerte zur Verfügung, die m Filzumläufen zugeordnet sind. Aus diesen m · n Werten sowie der Trigger-Information (oder der Wegmessung) lässt sich somit beispielsweise eine gewünschte Farbkarte zeichnen, die entsprechend m Werte in Maschinenlaufrichtung und n Werte in Maschinenquerrichtung enthält.

Um das "wahre" Abbild des Filzes 12 zu erhalten bzw. um das Messrauschen zu reduzieren, können mehrere Scan-Vorgänge durchgeführt und die betreffenden Werte aufgenommen sowie gemittelt oder gefiltert werden. So erhält man beispielsweise für einen bestimmten Ort auf dem Filz 12 nach dem Scan-Vorgang k einen angezeigten Messwert aₖ, der sich aus der im folgenden wiedergegebenen Formel aus dem aktuellen Messwert mₖ und dem letzten angezeigten Messwert aₖ₋₁ ergibt: aₖ = 0,2 mₖ + 0,8 aₖ₋₁.

Grundsätzlich sind auch beliebige andere Filterformeln denkbar.

Die Zustandssensorik 14 kann einen oder mehrere, beispielsweise in Maschinenquerrichtung aufeinanderfolgende Sensoren umfassen.

Als Bespannungsmarkierung 20 kann beispielsweise eine Marke, ein insbesondere eingewebter oder eingelegter Draht, eine Lochmarkierung, eine Farbmarkierung und/oder dergleichen vorgesehen.

Grundsätzlich können auch auf beiden Seiten der Maschine Triggersensoren 22 vorgesehen sein. Damit kann auch eine schräglaufende Filznaht (Filzverspannung) nachvollzogen werden, und es kann die Farbkarte (vgl. Figur 2) auch dann relativ zur Filznaht gezeichnet werden, wenn die Filznaht schräg verläuft.

Die in dem zweidimensionalen Abbild der Figur 2 vorgesehenen Skalierungen sind rein beispielhaft. Es können beide Skalierungen insbesondere auch örtlich sein:
x = Filz-Länge in %
y = Filz-Breite in mm

Die Filz-Länge ist relativ zur Position des Triggersignals gemessen. Die Position des Triggersignals relativ zur Filznaht sollte bekannt sein. Idealerweise sind diese Positionen identisch.

Eine mögliche Alternative besteht in folgendem:
x = Filz-Länge in mm
y = Filz-Breite in mm

In diesem Fall nimmt die Filz-Länge mit der Zeit zwar zu. Der Vorteil besteht jedoch darin, dass eine Längenänderung sichtbar bleibt.

Als weiteres Beispiel sei die Filzbreite in % z.B. mit Bahnkantenabtastung, z.B. optisch oder induktiv, genannt.

Es kann somit also beispielsweise ein zweidimensionales Abbild des Bespannungszustandes erstellt werden, das die Bespannungseigenschaften nach Art einer Landkarte zeigt. Die Darstellung der Eigenschaften in Maschinenlaufrichtung und in Maschinenquerrichtung kann z.B. in Form von Höhenlinien oder Farbübergängen, z.B. ähnlich wie bei Landkarten, erfolgen. Grundsätzlich sind auch dreidimensionale Ansichten wie z.B. räumliche Gitter, Wasserfalldarstellungen, und/oder dergleichen, denkbar.

Das zweidimensionale Abbild der Bespannung, z.B. Filz oder Sieb, erlaubt auch dann Rückschlüsse auf den Bespannungszustand, wenn der Zustand nur kleinräumig verändert ist und eine solche Änderung mit den herkömmlichen Messmethoden nicht mehr erfassbar wäre. Das zweidimensionale Abbild kann auch mit Papier- oder Kartoneigenschaften korreliert werden, um feststellen zu können, ob die kleinräumigen Zustandsunterschiede in der Bespannung sich auf die Papier- bzw. Kartonqualität auswirken. Ähnliche Betrachtungen ergeben sich auch bei einer Anwendung der Erfindung bei anderen Bespannungen (z.B. Formiersiebe) oder der Verwendung anderer Sensoren (z.B. Durchlässigkeitsmessung, usw.).

### Bezugszeichenliste

- 10: Einrichtung
- 12: Bespannung, Filz
- 14: Zustandssensorik, Scanner
- 16: Auswerteeinheit
- 18: Walze
- 20: Markierung
- 22: Triggersensor

## Patentansprüche

1. Verfahren zur Überwachung des Zustandes einer in einer Papier- oder Kartonmaschine eingesetzten umlaufenden Bespannung (12), z.B. Filzes oder Siebes, bei dem mittels einer Zustandssensorik (14) Zustandsdaten der Bespannung (12) erfasst werden und mittels einer Auswerteeinheit (16) aus den erfassten Zustandsdaten ein zumindest zweidimensionales Abbild des Bespannungszustandes erstellt wird, das sowohl den Zustandsverlauf in Maschinenlaufrichtung als auch den Zustandsverlauf in Maschinenquerrichtung wiedergibt, wobei die Bespannung (12) in Maschinenquerrichtung abgetastet wird,
**dadurch gekennzeichnet,**
**dass** die Querabtastung mittels eines Scanners (14) erfolgt und
**dass** das zumindest zweidimensionale Abbild des Bespannungszustandes mit wenigstens einer vorgebbaren Eigenschaft der Papier- bzw. Kartonbahn korreliert wird.

2. Verfahren nach Anspruch 1,
**dadurch gekennzeichnet,**
**dass** die Zustandsdaten repräsentativ für zumindest eine vorgebbare Eigenschaft der Bespannung (12) sind.

3. Verfahren nach Anspruch 1 oder 2,
**dadurch gekennzeichnet,**
**dass** das Abbild des Bespannungszustandes so erstellt wird, dass dieser nach Art einer Landkarte wiedergegeben wird.

4. Verfahren nach einem der vorhergehenden Ansprüche,
**dadurch gekennzeichnet,**
**dass** der Zustandsverlauf in Maschinenlaufrichtung und der Zustandsverlauf in Maschinenquerrichtung in Form von Höhenlinien und/oder Farbübergängen wiedergegeben werden.

5. Verfahren nach einem der vorhergehenden Ansprüche,
**dadurch gekennzeichnet,**
**dass** ein dreidimensionales Abbild oder Ansicht des Bespannungszustandes, z.B. in Form eines räumlichen Gitters, einer räumlichen Wasserfalldarstellung und/oder dergleichen, erstellt wird.

6. Verfahren nach einem des vorhergehenden Ansprüche,
**dadurch gekennzeichnet,**
**dass** die Querabtastung über mehrere Minuten erfolgt.

7. Verfahren nach einem der vorhergehenden Ansprüche,
**dadurch gekennzeichnet,**
**dass** die Querabtastung über die Dauer wenigstens eines Bespannungsumlaufs erfolgt.

8. Verfahren nach einem der vorhergehenden Ansprüche,
**dadurch gekennzeichnet,**
**dass** die Querabtastung über die Dauer mehrerer Bespannungsumläufe erfolgt.

9. Verfahren nach einem der vorhergehenden Ansprüche,
**dadurch gekennzeichnet,**
**dass** die Zustandsdaten der Bespannung (12) kontinuierlich mit einer vorgebbaren Abtastrate erfasst werden.

10. Verfahren nach einem der vorhergehenden Ansprüche,
**dadurch gekennzeichnet,**
**dass** die Zustandsdaten der Bespannung (12) mit einer derart hohen Abtastrate erfasst werden, dass während eines Bespannungsumlaufs eine Mehrzahl von Zustandsdaten anfällt.

11. Verfahren nach einem der vorhergehenden Ansprüche,
**dadurch gekennzeichnet,**
**dass** gleichzeitig der Bespannungsumlauf erfasst wird.

12. Verfahren nach Anspruch 11,
**dadurch gekennzeichnet,**
**dass** der Bespannungsumlauf über eine Wegmessung erfasst wird.

13. Verfahren nach Anspruch 11,
**dadurch gekennzeichnet,**
**dass** der Bespannungsumlauf über eine Zeitmessung und/oder dergleichen erfasst wird.

14. Verfahren nach Anspruch 11,
**dadurch gekennzeichnet,**
**dass** der Bespannungsumlauf über wenigstens eine an oder in der Bespannung vorgesehene Markierung (20) und die Messung eines entsprechenden Triggersignals erfasst wird.

15. Verfahren nach einem der vorhergehenden Ansprüche,
**dadurch gekennzeichnet,**
**dass** das zumindest zweidimensionale Abbild des Bespannungszustandes aus Zustandsdaten erstellt wird, die mittels wenigstens einer jeweils über die Dauer mehrerer Bespannungsumläufe erfolgenden Querabtastung der Bespannung erfasst wurden.

16. Verfahren nach einem der vorhergehenden Ansprüche,
**dadurch gekennzeichnet,**
**dass** das zumindest zweidimensionale Abbild des Bespannungszustandes aus Zustandsdaten erstellt wird, die mittels mehrerer Querabtastungen erfasst und vorzugsweise gemittelt und/oder gefiltert wurden.

17. Verfahren nach einem der vorhergehenden Ansprüche,
**dadurch gekennzeichnet,**
**dass** als Scanner eine Zustandssensorik (14) mit wenigstens einem Sensor eingesetzt wird.

18. Verfahren nach Anspruch 17,
**dadurch gekennzeichnet,**
**dass** als Scanner eine Zustandssensorik (14) mit mehreren in Maschinenquerrichtung aufeinander folgenden Sensoren eingesetzt wird.

19. Verfahren nach einem der vorhergehenden Ansprüche,
**dadurch gekennzeichnet,**
**dass** als Bespannungsmarkierung (20) eine optische Markierung, ein insbesondere eingewebter Draht, eine Lochmarkierung und/oder dergleichen vorgesehen ist.

20. Verfahren nach einem der Ansprüche 14 bis 19,
**dadurch gekennzeichnet,**
**dass** zur Messung des Triggersignals wenigstens ein auf die Bespannungsmarkierung (20) ansprechender Triggersensor (22) eingesetzt wird.

21. Verfahren nach Anspruch 20,
**dadurch gekennzeichnet,**
**dass** auf beiden Seiten der Papier- bzw. Kartonmaschine jeweils wenigstens ein Triggersensor (22) eingesetzt wird.

## Claims

1. Method for monitoring the condition of a revolving fabric (12) used in a paper or board machine, for example a felt or wire, in which condition data about the fabric (12) are registered by means of condition sensors (14) and an at least two-dimensional image of the fabric condition is created by means of an evaluation unit (16) by using the condition data registered, which image reproduces both the variation of the condition in the machine running direction and the variation of the condition in the cross-machine direction, the fabric (12) being scanned in the cross-machine direction, **characterized in that** the transverse scanning is carried out by means of a scanner (14) and **in that** the at least two-dimensional image of the fabric condition is correlated with at least one predefinable property of the paper or board web.

2. Method according to Claim 1, **characterized in that** the condition data are representative of at least one predefinable property of the fabric (12).

3. Method according to Claim 1 or 2, **characterized in that** the image of the fabric condition is created in such a way that the latter is reproduced in the manner of a map.

4. Method according to one of the preceding claims, **characterized in that** the variation of the condition in the machine running direction and the variation of the condition in the cross-machine direction are reproduced in the form of vertical lines and/or colour changes.

5. Method according to one of the preceding claims, **characterized in that** a three-dimensional image or view of the fabric condition is created, for example in the form of a three-dimensional grid, a three-dimensional waterfall illustration and/or the like.

6. Method according to one of the preceding claims, **characterized in that** the transverse scanning is carried out over a number of minutes.

7. Method according to one of the preceding claims, **characterized in that** the transverse scanning is carried out over the duration of at least one fabric revolution.

8. Method according to one of the preceding claims, **characterized in that** the transverse scanning is carried out over the duration of a number of fabric revolutions.

9. Method according to one of the preceding claims, **characterized in that** the condition data about the fabric (12) are registered continually at a predefinable scanning rate.

10. Method according to one of the preceding claims, **characterized in that** the condition data about the fabric (12) are registered at a scanning rate which is so high that a plurality of condition data accumulates during one fabric revolution.

11. Method according to one of the preceding claims, **characterized in that** the fabric revolution is registered at the same time.

12. Method according to Claim 11, **characterized in that** the fabric revolution is registered via a distance measurement.

13. Method according to Claim 11, **characterized in that** the fabric revolution is registered via a time measurement and/or the like.

14. Method according to Claim 11, **characterized in that** the fabric revolution is registered via at least one marking (20) provided on or in the fabric and the measurement of a corresponding trigger signal.

15. Method according to one of the preceding claims, **characterized in that** the at least two-dimensional image of the fabric condition is created from condition data which have been registered by means of at least one transverse scan of the fabric carried out in each case over the duration of a plurality of fabric revolutions.

16. Method according to one of the preceding claims, **characterized in that** the at least two-dimensional image of the fabric condition is created from condition data which have been registered by means of a plurality of transverse scans and have preferably been averaged and/or filtered.

17. Method according to one of the preceding claims, **characterized in that** condition sensors (14) having at least one sensor are used as the scanner.

18. Method according to Claim 17, **characterized in that** condition sensors (14) having a plurality of sensors following one another in the cross-machine direction are used as the scanner.

19. Method according to one of the preceding claims, **characterized in that** the fabric marking (20) provided is an optical marking, a wire in particular woven in, a perforation marking and/or the like.

20. Method according to one of Claims 14 to 19, **characterized in that**, in order to measure the trigger signal, use is made of at least one trigger sensor (22) responding to the fabric marking (20).

21. Method according to Claim 20, **characterized in that** at least one trigger sensor (22) is used in each case on both sides of the paper or board machine.

## Revendications

1. Procédé pour surveiller l'état d'une nappe (12) entraînée en rotation et utilisée dans une machine à papier ou à carton, par exemple un feutre ou une toile, dans lequel, au moyen d'un système de capteurs d'état (14), on détecte des données d'état de la nappe 12) et au moyen d'une unité d'analyse (16), on crée, à partir des données d'état détectées, un schéma au moins bidimensionnel de l'état de la nappe, qui reproduit à la fois l'allure de l'état dans la direction d'avance de la machine et l'allure de l'état dans la direction transversale de la machine, la nappe (12) étant balayée dans la direction transversale de la machine,
**caractérisé en ce que**
le balayage transversal s'effectue au moyen d'un scanner (14) et **en ce que** le schéma au moins bidimensionnel de l'état de la nappe est corrélé à au moins une propriété prédéfinissable de la bande de papier ou de carton.

2. Procédé selon la revendication 1,
**caractérisé en ce que**
les données d'état sont représentatives d'au moins une propriété prédéfinissable de la nappe (12).

3. Procédé selon la revendication 1 ou 2,
**caractérisé en ce que**
le schéma de l'état de la nappe est créé de telle sorte que l'état de la nappe soit reproduit à la manière d'une carte géographique.

4. Procédé selon l'une quelconque des revendications précédentes,
**caractérisé en ce que**
l'allure de l'état dans la direction d'avance de la machine et l'allure de l'état dans la direction transversale de la machine sont reproduites sous forme de courbes de niveau et/ou de transitions colorées.

5. Procédé selon l'une quelconque des revendications précédentes,
**caractérisé en ce que**
l'on crée un schéma tridimensionnel ou une vue tridimensionnelle de l'état de la nappe, par exemple sous forme de grille spatiale, de représentation spatiale en cascade et/ou similaires.

6. Procédé selon l'une quelconque des revendications précédentes, **caractérisé en ce que**
le balayage transversal s'effectue au cours de plusieurs minutes.

7. Procédé selon l'une quelconque des revendications précédentes,
**caractérisé en ce que**
le balayage transversal s'effectue pendant la durée d'au moins une rotation de la nappe.

8. Procédé selon l'une quelconque des revendications précédentes,
**caractérisé en ce que**
le balayage transversal s'effectue pendant la durée de plusieurs rotations de la nappe.

9. Procédé selon l'une quelconque des revendications précédentes,
**caractérisé en ce que**
les données d'état de la nappe (12) sont détectées en continu avec une vitesse de balayage prédéfinissable.

10. Procédé selon l'une quelconque des revendications précédentes,
**caractérisé en ce que**
les données d'état de la nappe (12) sont détectées avec une vitesse de balayage telle qu'il se produit une pluralité de données d'état pendant une rotation de la nappe.

11. Procédé selon l'une quelconque des revendications précédentes,
**caractérisé en ce que**
l'on détecte simultanément la rotation de la nappe.

12. Procédé selon la revendication 11,
**caractérisé en ce que**
la rotation de la nappe est détectée par le biais d'une mesure de distance.

13. Procédé selon la revendication 11,
**caractérisé en ce que**
la rotation de la nappe est détectée par le biais d'une mesure du temps et/ou similaires.

14. Procédé selon la revendication 11,
**caractérisé en ce que**
la rotation de la nappe est détecté par le biais d'au moins un marquage (20) prévu sur ou dans la nappe, et par la mesure d'un signal de déclenchement correspondant.

15. Procédé selon l'une quelconque des revendications précédentes,
**caractérisé en ce que**
le schéma au moins bidimensionnel de l'état de la nappe est créé à partir des données d'état qui ont été détectées au moyen d'au moins un balayage transversal de la nappe s'effectuant à chaque fois pendant la durée de plusieurs rotations de la nappe.

16. Procédé selon l'une quelconque des revendications précédentes,
**caractérisé en ce que**
le schéma au moins bidimensionnel de l'état de la nappe est créé à partir de données d'état qui ont été détectées au moyen de plusieurs balayages transversaux et de préférence moyennées et/ou filtrées.

17. Procédé selon l'une quelconque des revendications précédentes,
**caractérisé en ce que**
l'on utilise comme scanner un système de capteurs d'état (14) avec au moins un capteur.

18. Procédé selon la revendication 17,
**caractérisé en ce que**
l'on utilise comme scanner un système de capteurs d'état (14) avec plusieurs capteurs successifs dans la direction transversale de la machine.

19. Procédé selon l'une quelconque des revendications précédentes,
**caractérisé en ce que**
l'on utilise comme marquage de la nappe (20) un marquage optique, un fil notamment tissé, un marquage à perforations et/ou similaires.

20. Procédé selon l'une quelconque des revendications 14 à 19,
**caractérisé en ce que**
l'on utilise pour la mesure du signal de déclenchement au moins un capteur de déclenchement (22) réagissant au marquage de la nappe (20).

21. Procédé selon la revendication 20,
**caractérisé en ce que**
l'on utilise des deux côtés de la machine à papier ou à carton à chaque fois au moins un capteur de déclenchement (22).
